# EUROPÄISCHE PATENTSCHRIFT

(11) **EP 0 702 433 B1**
(45) Veröffentlichungstag und Bekanntmachung des Hinweises auf die Patenterteilung: **17.01.2001**
(21) Anmeldenummer: 95112509.5
(22) Anmeldetag: 09.08.1995
(51) Int. Cl.: H01R 25/00, H01R 35/00

(54) **Elektrische Steckdosenanordnung**
Electrical socket assembly
Ensemble de prises de courants

(30) Priorität: 16.09.1994 DE 4433144
(43) Veröffentlichungstag der Anmeldung: 20.03.1996
(73) Patentinhaber: HEINRICH KOPP AG, D-63796 Kahl (DE)
(72) Erfinder: Arnhold, Hans, D-63755 Alzenau (DE)
(74) Vertreter: Reinhard - Skuhra - Weise & Partner

(56) Entgegenhaltungen:
- EP-A- 0 464 451
- WO-A-87/04570
- WO-A-93/19506
- DE-A- 4 222 656
- FR-A- 2 054 888

## Beschreibung

Die Erfindung betrifft eine elektrische Steckdosenanordnung, gemäß dem Oberbegriff vom Anspruch 1, bestehend aus einem Gehäuse mit wenigstens zwei Steckdoseneinsätzen, die Anschlußpole für eine elektrische Kontaktierung von Polen einer mehrpoligen in das Gehäuse führenden Anschlußleitung mittels passender mehrpoliger Stecker aufweisen, wobei die Steckdoseneinsätze um eine Achse parallel zur Einschubrichtung eines Steckers relativ zu dem Gehäuse drehbar sind.

Eine derartige Steckdosenanordnung ist aus der DE 43 09 453 C1 bekannt (siehe weiter unten).

Elektrische Steckdosenanordnungen finden sich in jedem Haushalt in Form von Unterputzsteckdosen, Aufputzsteckdosen und in einfacher oder mehrfacher Anordnung mit einer gemeinsamen Anschlußleitung als mobile Anschlußmöglichkeit für verschiedene elektrische Verbraucher wie Lampen, elektrische Haushaltsgeräte und/oder Netzgeräte für das Betreiben von elektrischen Niederspannungsgeräten.

Im Zusammenhang mit dem Einführen des Steckers in den Steckdoseneinsatz einer Steckdose kommt es häufig dazu, daß die Orientierung der Anschlußpole in der Steckdose nicht mit einer optimalen Steckereinführrichtung übereinstimmt oder daß, beispielsweise bei einer Zweifach-Kombination bei Unterputzsteckdosen, eine der Steckdosen durch Winkelstecker, Steckadapter, Netzteile oder Ladegeräte für Akku-betriebene Geräte o.ä. abgedeckt wird. Besonders problematisch ist diese Situation bei Steckdosenleisten bzw. Tischsteckdosen, bei denen es bisher aus Kostengründen üblich war, die Steckdoseneinsätze in einer Reihe oder in einem Quadrat anzuordnen. Wenn hier mehrere Winkelstecker oder dergleichen angeschlossen werden sollen, sind in nachteiliger Weise nicht alle Steckdoseneinsätze nutzbar, weil sie von der Knickschutzeinrichtung eines oder mehrerer Winkelstecker oder von Steckadaptern, Netzgeräten mit angeformten Steckern und dergl. abgedeckt werden können.

Zur Lösung dieses Problems ist es bereits bekannt, die Steckdoseneinsätze an Unterputzsteckdosen sowie an Mehrfachsteckdosen verdreht zur Längsachse der Steckdosenleiste anzuordnen, um das Einführen von mehrern Winkelsteckern zu ermöglichen. Es hat sich jedoch herausgestellt, daß bei Verwendung von Ladegeräten und Steckadaptern durch deren Größe immer noch der nächstliegende Steckdoseneinsatz in Teilbereichen abgedeckt und somit nicht benutzbar ist.

In der DE 43 09 453 C1 ist eine elektrische Steckdosenanordnung offenbart, die aus einem Gehäuse mit Steckdoseneinsätzen besteht, welche wenigstens zwei Anschlußpole für eine elektrische Kontaktierung von Polen einer mehrpoligen in das Gehäuse führenden Anschlußleitung mittels passender mehrpoliger Stecker aufweisen, wobei jeder Steckdoseneinsatz um eine Achse parallel zur Einschubrichtung eines Steckers relativ zum Gehäuse drehbar ist. Nachteiligerweise ist jedoch die Drehbarkeit der Steckdoseneinsätze begrenzt, um die flexiblen Drähte zwischen den einzelnen Steckdoseneinsätzen vor übermäßiger Verdrillung zu schützen. Die Steckdoseneinsätze können somit nicht alle gewünschten Drehstellungen einnehmen, und ohne Anschlagsicherung bestünde die Möglichkeit, daß es bei einem Überdrehen zu gefährlichen Kurzschlüssen und zu einem Reißen der flexiblen Verbindungsleitung kommen kann. Außerdem ist ein relativ großer fertigungstechnischer Aufwand für diese Steckdosenanordnung erforderlich, da sämtliche Verbindungsleitungen an den jeweiligen Anschlußpolen befestigt werden müssen.

Aus der FR 2 054 888 A ist eine Steckdose bekannt, die einen gegenüber dem Gehäuse unbegrenzt drehbaren Steckdoseneinsatz aufweist, wobei die Kontaktierung des Steckdoseneinsatzes über unbegrenzt drehbar seitliche Schleifkontakte erfolgt, die in unterschiedlichen Höhen an Schleifringabschnitte angreifen, wodurch sich die Baugröße der elektrischen Steckdosenanordnung um etwa ein Drittel erhöht.

Der Erfindung liegt die Aufgabe zugrunde, eine elektrische Steckdosenanordnung der eingangs genannten Gattung derart weiterzubilden, daß die jeweiligen Steckdoseneinsätze sicher jede den jeweiligen Bedürfnissen entsprechende Stellung gebracht werden können.

Erfindungsgemäß wird diese Aufgabe durch die im Patentanspruch 1 gekennzeichneten Merkmale gelöst. Bevorzugte Merkmale, die die Erfindung vorteilhaft weiterbilden, sind den nachgeordneten Patentansprüchen zu entnehmen.

Die Erfindung löst die gestellte Aufgabe durch Schaffung einer elektrischen Steckdosenanordnung, bei der die Anschlußpole jedes Steckdoseneinsatzes mit den Polen der Anschlußleitung im Bereich der Steckdoseneinsätze über eine Schleifkontaktanordnung mit sich gegenüberliegenden getrennten Schleifringabschnitten verbunden sind, so daß jeder Steckdoseneinsatz um eine Achse parallel zur Einschubrichtung eines Steckers relativ zu dem Gehäuse und in beliebiger Richtung unbegrenzt drehbar ist.

Die Anschlußpole jedes Steckdoseneinsatzes sind über eine Schleifkontaktanordnung mit Polen der Anschlußleitung verbindbar, wobei in wenigstens einer vorbestimmten relativen Drehstellung jedes Steckdoseneinsatzes die Schleifkontaktanordnung keinen Kontakt mit den zugeordneten Polen der Anschlußleitung aufweist. Hierdurch ist es möglich, jeden Steckdoseneinsatz wahlweise links- oder rechtsherum endlos zu drehen und in günstiger Weise zusätzlich individuell für jeden einzelnen Steckdoseneinsatz eine Schalterfunktion zu integrieren, aufgrund der jeder Steckdoseneinsatz in wenigstens einer vorbestimmten relativen Drehstellung ausschaltbar ist. Damit ist für die elektrische Steckdosenanordnung nicht wie bisher allgemein nur ein zentraler An- und Ausschalter, sondern die Möglichkeit gegeben jeden Steckdoseneinsatz unabhängig von den anderen ein- und auszuschalten.

Ferner kann auch vorteilhaft vorgesehen sein, daß jeder Steckdoseneinsatz in vorbestimmten relativen Drehstellungen mit dem Gehäuse verrastbar ist. Die vorgesehene Verrastbarkeit in vorbestimmten relativen Drehstellungen mit dem Gehäuse legt vorzugsweise bestimmte sonst häufig auftretende Stellungen fest, beispielsweise bei einer elektrischen Steckdosenanordnung in Leistenform eine Null-Grad-Stellung zur Leistenlängsachse, dann bei einer Drehung im Urzeigersinn um 45°, eine dritte Drehstellung anschließend bei einer Drehung zur Längsachse um 90°, und schließlich eine vierte Funktionsstellung, beispielsweise bei einer Verdrehung von 135° zur Längsachse, als "Aus"stellung. Die jeweiligen Stellungen lassen sich auch einfach an dem Gehäuse und dem jeweiligen Steckdoseneinsatz mittels Markierungen sichtbar machen.

Für die Einnahme vorbestimmter relativer Drehstellungen ist nach einer bevorzugten Ausgestaltung an jedem Steckdoseneinsatz wenigstens eine radiale Rastnocke für den passenden Eingriff in gehäuseseitige Einrastungen vorgesehen, wobei bevorzugt insgesamt zwei radial gegenüberliegende Rastnocken für die auftretenden Rastkraftverteilungen optimal sind.

Alternativ ist für jeden Steckdoseneinsatz ein zentrales Rastprofil im Bereich des Gehäusebodens und um die Drehachse des Steckdoseneinsatzes vorgesehen, an das wenigstens ein an dem Steckdoseneinsatz angeordnetes Rastelement angreift, vorzugsweise zwei diametral gegenüberliegende Rastelemente, welche bevorzugt als angeformte Rastnasen ausgeformt sind, die aufgrund ihrer Materialelastizität federnd mit dem Rastprofil verrastbar sind.

Bei beiden Alternativen der Verrastung ist jeder Steckdoseneinsatz an einem oberen Gehäuseabschitt drehbar geführt und besitzt an seinem unteren Bereich Rastnasen, die an ein Rastprofil im unteren Gehäuseabschnitt angreift. Falls ein hälftig geteiltes Gehäuse vorgesehen ist, entspricht der obere Gehäuseabschnitt der Gehäuseoberhälfte und der untere Gehäuseabschnitt der unteren Gehäusehälfte.

Gemäß der Erfindung sind die elektrischen Pole der Anschlußleitung im Bereich der Steckdoseneinsätze als sich gegenüberliegende getrennte Schleifringabschnitte ausgebildet, wobei bei einer leistenförmigen Steckdosenanordnung vorzugsweise beiderseits der Leistenlängsachse jeweils ein elektrischer Pol als einstückig für alle Steckdoseneinsätze gebildete Schleifringabschnittgestaltung und eine im Bereich der Leistenlängsachse angeordnete Nulleiterkontaktschiene mit Kontakt mit den zugeordneten Steckdoseneinsatzpolen vorgesehen sind. Hierdurch läßt sich eine außerordentlich einfache Fertigung derartiger Steckdosenanordnungen erreichen, die automatisch erfolgen kann, wobei nicht, wie bisher, bestimmte Verbindungsstellen für die einzelnen Steckdoseneinsätze zu befestigen sind.

Für die drehbare Führung an dem oberen Gehäuseabschnitt ist es besonders günstig, wenn jeder Steckdoseneinsatz an seiner Außenseite Führungsanformungen aufweist, die einen oberen Rand des Steckdosengehäuses hintergreifen. Hierdurch läßt sich die Verdrehbarkeit außerordentlich einfach verifizieren und die Montage der Steckdosenanordnung problemlos durchführen.

Die Drehachsen der Steckdoseneinsätze können je nach Konfiguration der Steckdosenanordnung in bestimmten Winkeln zueinander oder parallel oder in parallelen Ebenen liegen. Für den überwiegenden Einsatz im Haushaltsbereich wird dabei eine parallele Zuordnung der Drehachsen zueinander bevorzugt.

Die erfindungsgemäße Steckdosenanordnung bietet zudem aufgrund ihrer Konzeption vorteilhaft bei Ausbildung mit einem geteilten Gehäuse die Möglichkeit, einzelne Steckdosenabschnitte bei Beschädigung oder sonstigen Fehler auszuwechseln. Mit geringem Werkzeugaufwand können Steckdosenanordnungen nach allen internationalen Normen, insbesondere nach schweizer, italienischer, deutscher und belgischer Norm problemlos bei demselben Gehäuse mit entsprechend konfigurierten Steckdoseneinsätzen hergestellt werden.

Nachfolgend wird die Erfindung unter Bezugnahme auf die beigefügten Zeichnungen näher erläutert.

Es zeigen:
- Figur 1:: eine Draufsicht auf ein erstes Ausführungsbeispiel einer Steckdosenanordnung in Form einer Steckdosenleiste mit drei Steckdoseneinsätzen;
- Figur 2:: einen Schnitt entlang der Schnittlinie II - II in Figur 1;
- Figur 3:: eine ausschittsweise Vergrößerung aus dem Abschnitt III in Figur 2;
- Figur 4:: einen Schnitt entlang der Schnittlinie IV - IV in Figur 3;
- Figur 5:: eine Draufsicht auf ein weiteres Ausführungsbeispiel einer elektrischen Steckdosenanordnung in Form einer Steckdosenleiste mit vier Steckdoseneinsätzen und Steckdosenleisten-Befestigungslöchern;
- Figur 6:: einen horizontalen Schnitt durch die Steckdosenanordnung gemäß Figur 5;
- Figur 7:: eine vergrößerte Detaildarstellung aus Figur 6 zur Erläuterung des Eingriffs von Rastnocke und Einrastung am Gehäuse;
- Figur 8;: einen horizontalen Schnitt ähnlich Figur 6, wobei der jedoch die Verrastungselemente zur Vereinfachung weggelassen sind und die elektrische Kontaktierung der Steckdoseneinsätze mehr verdeutlicht ist;
- Figur 9:: einen Schnitt entlang der Schnittlinie IX - IX in Figur 8; und
- Figur 10:: einen Schnitt entlang der Schnittlinie X - X in Figur 8.

In Figur 1 ist eine Ausbildungsform einer elektrischen Steckdosenanordnung gemäß der Erfindung in Form einer Steckdosenleiste 10 mit einem Gehäuse 11 und einer mehrpoligen Anschlußleitung 12 dargestellt. Das Gehäuse 11 besitzt drei kreisrunde Ausnehmungen 13, 14 und 15, in die Steckdoseneinsätze 16, 17 und 18 derart eingesetzt sind, daß diese in dem Gehäuse 11 jeweils um eine Achse A drehbar sind, die parallel zur Einschubrichtung eines Steckers verläuft. Die Steckdoseneinsätze 16, 17 und 18 sind relativ zu dem Gehäuse 11 unbegrenzt drehbar.

Das Gehäuse 11 weist für jeden Steckdoseneinsatz 16, 17 und 18 im Bereich des Randes der Ausnehmung 13, 14 und 15 Markierungspfeile 19, 20 und 21 für die Markierung von drei verschiedenen Raststellungen auf, die jeder Steckdoseneinsatz 16, 17 und 18 relativ zu dem Gehäuse 11 einnehmen kann. Die Steckdoseneinsätze 16, 17 und 18 besitzen an ihrem Rand zugeordnete Markierungspfeile 24, 23 und 22, die jeweils zusammen mit den gehäusefesten Pfeilen 19 bis 21 die jeweilige Raststellung des Steckdoseneinsatzes kennzeichnen.

Bei dem Steckdoseneinsatz 18 sind Rastwinkel α und β bezüglich der Längsachse der Steckdosenleiste 10 angegeben, die der Steckdoseneinsatz 18 aus der in Figur 1 dargestellten Stellung nacheinander einnehmen kann. Die Winkel α und β betragen bei dem Ausführungsbeispiel jeweils 45°. In Figur 1 ist der Steckdoseneinsatz 17 gegenüber dem Steckdoseneinsatz 18 um 90° im Uhrzeigersinn gedreht, während der Steckerabschnitt 16 gegenüber dem Steckdoseneinsatz 18 um 45° im Uhrzeigersinn gedreht ist.

Jeder Steckdoseneinsatz 16, 17, 18 besitzt zwei Kontaktöffnungen 25, 26 zum Einstecken der Kontakte eines nicht dargestellten Steckers, zwei Null-Leiter 27, 28, die diametral einander gegenüberliegen, sowie in den Steckdoseneinsatz angeformte Einschubführungen 29 und 30 für einen nicht dargestellten Stecker.

Das Gehäuse 11 ist bei dem dargestellten Ausführungsbeispiel senkrecht zur Drehachse A geteilt. Es besteht aus der in Figur 1 erkennbaren oberen Gehäusehälfte 31 und der in Figur 2 gezeigten unteren Gehäusehälfte 32.

Figur 2 zeigt einen Schnitt entlang der Schnittlinie II - II durch den Steckdoseneinsatz 18. Dieser besitzt seitliche Führungsanformungen 40 und 41, die von einem umlaufenden Rand 42 an der Öffnung 15 des oberen Gehäuseabschnitts 31 übergriffen werden. Die untere Gehäusehälfte 32 besitzt einen Boden 43, an dem ein kreisförmiges Rastprofil 44 nach innen ragend und um die Drehachse A verlaufend angeformt ist. Das Rastprofil 44 weist diametral gegenüberliegende Rastnuten 45 für den Eingriff von diametral gegenüberliegenden Rastnasen 46 auf, die an einem Steckdoseneinsatzteil 18' angeformt sind, vgl. auch die Ausschnittsvergrößerung gemäß Figur 3.

In Figur 4 ist ein Schnitt entlang der Schnittlinie IV - IV von Figur 3 dargestellt, wobei eine aus der gezeigten Ausgangsstellung von 0° um den Winkel α = 50° im Uhrzeigersinn verdrehte Stellung der Rastnasen 46' sowie eine um den Winkel γ = 90° aus der Ausgangslage verdrehte Stellung der Rastnasen 46'' zur Veranschaulichung gestrichelt gezeigt sind.

Statt der in den Figuren 1 - 4 dargestellten Ausgestaltung kann die elektrische Steckdosenanordnung auch als Aufputzsteckdosenanordnung mit einem entsprechend modifizierten Gehäuse sowie als Unterputzsteckdosenanordnung mit angepaßtem Gehäusegestell nach allen internationalen Normen verwirklicht werden.

Figur 5 zeigt ein weiteres Ausführungsbeispiel einer elektrischen Steckdosenanordnung in Form einer Steckdosenleiste 50 mit vier Steckdoseneinsätzen 51 - 54 und Steckdosenleisten-Befestigungslöchern 55 und 56. Die Steckdosenleiste 50 besteht wiederum aus einem horizontal mittig geteilten Gehäuse 57, zu dem eine mehrpolige Anschlußleitung 58 führt. Die Steckdoseneinsätze 51 - 54 sind ebenfalls wie in dem Ausführungsbeispiel gemäß Figur 1 drehbar in dem Gehäuse 57 geführt, und die obere Hälfte 59 des Gehäuses 57 besitzt Pfeilmarkierungen 60 und Punktemarkierungen 61 für jeden Steckdoseneinsatz, während jeder der Steckdoseneinsätze 51 - 54 seinerseits Markierungen 62 aufweist. Die Steckdoseneinsätze 51 - 54 weisen jeweils zwei Kontaktöffnungen 62 und 64, zwei Null-Leiter 65 und 66 sowie angeformte Einschubführungen 67 und 68 für einen nicht dargestellten Stecker auf.

In den Figuren 6 und 7 sind ein Schnitt durch die Steckdosenanordnung gemäß Figur 5 sowie eine vergrößerte Detaildarstellung zur Erläuterung der Verrastung im Gehäuse 57 dargestellt, wobei zur Vereinfachung die Anschlußleitung 58 sowie Teile der inneren Leiterführung weggelassen sind.

Von dem Gehäuse 57 der leistenförmigen Steckdosenanordnung ist in Figur 6 eine untere Hälfte 69 dargestellt, in der vier verschiedene Aufnahmebereiche für die Steckdoseneinsätze 51 - 54 dargestellt sind. Die Aufnahmenbereiche weisen jeweils einen kreisförmigen Querschnitt 70 auf, in den alle 45° eine Einrastung 71 eingeformt ist, welche vergrößert in Figur 7 zu sehen ist. Wie in Zusammenhang mit Figur 9 erkennbar, ist jeder Steckdoseneinsatz 51 - 54 mit einem unteren Abschnitt 72 gebildet, an dem außen abgerundete Rastnocken 73 elastisch nachgebbar angeformt sind. Zudem sind in Figur 6 weiterhin Schleifkontaktbügel 74 und 75 gezeigt, die mit den jeweiligen Steckkontakten unterhalb der Öffnungen 63 und 64 verbunden sind und für die randseitige Kontaktierung mit in Figur 6 weggelassenen Schleifringabschnitten vorgesehen sind. Weggelassen ist in der Figur 6 auch eine Mittelschiene zur Verbindung der Schutz-Leiter.

Figur 8 zeigt einen Schnitt ähnlich Figur 6, bei dem jedoch die elektrische Kontaktierung der einzelnen Steckdoseneinsätze 51 - 54 näher dargestellt und unter Zuhilfenahme der Figur 9 das Ausführungsbeispiel näher erläutert wird. Von dem dreipoligen Anschluß 58 führen jeweils ein Leiter zu einer Schleifringabschnittanordnung 76 und 77, die beiderseits der Längsachse B - B der Steckdosenleiste 50 an den entsprechenden Anformungen der unteren Gehäusehälfte befestigt sind. Die Schleifringabschnitte erstrecken sich für jeden Steckdoseneinsatz 51 - 54 etwa um ein Drittel des Umfangs und sind symmetrisch zu der Längsachse B - B angeordnet. Zwischen ihnen befindet sich ein schleifringabschnittfreier Raum im Bereich der Längsachse B - B, der bei dem Steckdoseneinsatz 54 für die Drehstellung "Aus" sorgt. Die einzelnen Schleifringabschnitte der beiden Schleifringabschnittgestaltungen 26 - 28 sind jeweils untereinander verbunden und lassen sich dadurch außerordentlich einfach montieren. Für den Schutz-Leiter ist im Bereich der Leistenlängsachse B - B ein Schienenprofil 78 vorgesehen, daß sich im Bereich des Bodens 79 der unteren Gehäusehälfte 69 befindet und über eine profilierte Aufstecksäule mit den Schutz-Leitern 66 und 67 verbunden ist.

Gemäß Figur 9 weist jeder Steckdoseneinsatz 51 - 54 in seinem oberen Bereich eine ringförmige Anformung 80 auf, die in den keisförmigen Öffnungsrand in dem oberen Gehäuseteil 59 mit einem zum Drehen des Einsatzes ausreichenden Spiel untergreift. Wie im Zusammenhang mit Figur 10 ersichtlich, sind die Schut-Leiter-Kontakte 65 und 66 über ein Schienenprofil 81 miteinander verbunden.

Auch bei dem dargestellten Ausführungsbeispiel einer leistenförmigen Steckdosenanordnung gemäß den Figuren 5 - 10 sind die Steckdoseneinsätze 51 - 54 in eine beliebige Stellung drehbar, wobei bevorzugt Raststellungen nach 45°-Verschwenkungen vorgesehen sind, und wobei die Schleifringabschnittsgestaltung derart getroffen ist, daß in einem bestimmten Drehbereich die Steckdoseneinsätze stromlos sind.

## Patentansprüche

1. Elektrische Steckdosenanordnung (10; 50), bestehend aus einem Gehäuse (11; 57) mit Steckdoseneinsätzen (16-18; 51-54), die wenigstens zwei Anschlußpole für eine elektrische Kontaktierung von Polen einer mehrpoligen in das Gehäuse (11; 57) führenden Anschlußleitung (12; 58) mittels passender mehrpoliger Stecker aufweisen, wobei jeder Steckdoseneinsatz (16-18; 51-54) um eine Achse (A) parallel zur Einschubrichtung eines Steckers relativ zu dem Gehäuse (11; 57) drehbar ist,
dadurch gekennzeichnet daß
die Anschlußpole jedes Steckdoseneinsatzes (16-18; 51-54) mit den Polen der Anschlußleitung (12; 58) im Bereich der Steckdoseneinsätze über eine Schleifkontaktanordnung mit sich gegenüberliegenden getrennten Schleifringabschnitten (76; 77) verbindbar sind, wodurch jeder Steckdoseneinsatz unbegrenzt drehbar ist.

2. Anordnung nach Anspruch 1, dadurch gekennzeichnet, daß jeder Steckdoseneinsatz (16-18; 51-54) in vorbestimmten relativen Drehstellungen mit dem Gehäuse (11; 57) verrastbar ist.

3. Anordnung nach Anspruch 2, dadurch gekennzeichnet, daß in wenigstens einer vorbestimmten relativen Drehstellung jedes Steckdoseneinsatzes (16-18; 51-54) die Schleifkontaktanordnung (76; 77) keinen Kontakt mit den zugeordneten Polen der Anschlußleitung (12; 58) aufweist.

4. Anordnung nach Anspruch 2 oder 3, dadurch gekennzeichnet, daß jeder Steckdoseneinsatz (16-18; 51-54) aus einer Raststellung nach beliebiger Drehung um 45° neu verrastbar ist.

5. Anordnung nach einem der Ansprüche 2 bis 4, dadurch gekennzeichnet, daß an jedem Steckdoseneinsatz (16-18; 51-54) wenigstens eine radiale Rastnocke (73) für den passenden Eingriff in gehäuseseitige Einrastungen (71) vorgesehen ist.

6. Anordnung nach einem der Ansprüche 1 bis 4, dadurch gekennzeichnet, daß für den Steckdoseneinsatz (16, 17, 18) ein zentrales Rastprofil (44) vorgesehen ist, an das wenigstens ein an dem Steckdoseneinsatz (16, 17, 18) angeordnetes Rastelement (46) angreift.

7. Anordnung nach Anspruch 6, dadurch gekennzeichnet, daß das Rastprofil (44) an einem Gehäuseboden (43) der Steckdosenanordnung gebildet ist.

8. Anordnung nach Anspruch 6 oder 7, dadurch gekennzeichent, daß an dem Steckdoseneinsatz (16, 17, 18) zwei diametral gegenüberliegende Rastelemente (46) vorgesehen sind.

9. Anordnung nach einem der Ansprüche 6 bis 8, dadurch gekennzeichnet, daß jedes Rastelement (46) als angeformte Rastnase ausgebildet ist, die aufgrund ihrer Materialelastizität federnd mit dem Rastprofil verrastbar ist.

10. Anordnung nach einem der Ansprüche 6 bis 9, dadurch gekennzeichnet, daß der Steckdoseneinsatz (16, 17, 18) an einem oberen Gehäuseabschnitt (31) drehbar geführt ist und mit unterseitig angeformten Rastnasen (46) an das Rastprofil (44) angreift.

11. Anordnung nach einem der vorangehenden Ansprüche, dadurch gekennzeichnet, daß bei einer leistenförmigen Steckdosenanordnung (50) beiderseits der Leistenlängsachse (B-B) jeweils ein elektrischer Pol als einstückig für alle Steckdoseneinsätze gebildete Schleifringabschnittgestaltung (76, 77) und eine im Bereich der Leistenlängsachse (B-B) angeordnete Schutzleiterkontaktschiene (78) mit Kontakt mit den zugeordneten Steckdoseneinsatzpolen (66, 67) vorgesehen sind.

## Claims

1. An electric socket assembly (10; 50) consisting of a shell (11; 57) with socket inserts (16 - 18; 51 - 54) including at least two terminal poles for electrically contacting poles of a multi-pin connecting line (12; 58) leading into said shell, by means of fitting multi-pin connectors, wherein each socket insert (16 - 18; 51 - 54) is adapted to be rotated about an axis (A) parallel with the direction of insertion of a connector relative to said housing (11; 57),
characterized in that
aid terminal poles of each socket insert (16 - 18; 51 - 54) are adapted to be connected to the poles of said connecting line (12; 58) in the region of said socket inserts via a sip contact means including opposing separate slip ring sections (76; 77) so that each socket insert may be rotated without any restriction.

2. An assembly according to Claim 1, characterized in that each socket insert (16 - 18; 51 - 54) is adapted to be engaged with said shell (11; 57) for locking in predetermined relative rotational positions.

3. An assembly according to Claim 2, characterized in that in at least one predetermined relative rotational position of each socket insert (16 - 18; 51 - 54) said slip contact as means (76; 77) does not have any contact with the associated poles of said connecting line (12; 58).

4. An assembly according to Claim 2 or 3, characterized in that each socket insert (16 - 18; 51 - 54) is adapted to be newly locked after optional rotation by 45° out of one locked position

5. An assembly according to any of the Claims 2 to 4, characterized in that at least one radial locking cam (73) is provided on each socket insert (16 - 18; 51 - 54) for the fitting engagement in locking recesses (71) on the shell side.

6. An assembly according to any of the Claims 1 to 4, characterized in that a central locking profile (44) is provided for said socket insert (16, 17, 18), on which at least one locking element (46) engages which is disposed on said socket insert (16, 17, 18).

7. An assembly according to Claim 6, characterized in that said locking profile (44) is formed on a shell bottom (43) of said socket assembly.

8. An assembly according to Claim 6 or 7, characterized in that two diametrically opposite locking elements (46) are provided on said socket insert (16, 17, 18).

9. An assembly according to any of the Claims 6 to 8, characterized in that each locking element (46) is configured as integrally formed locking projections which is adapted to be locked by resilient engagement in the locking profile on accounts of the resilience of its material.

10. An assembly according to any of the Claims 6 to 9, characterized in that said socket insert (16, 17, 18) is guided for rotation on an upper shell section (31) and engages on said locking profile (44) by locking projections (46) integrally formed on its lower side.

11. An assembly according to any of the preceding Claims, characterized in that in a bar-shaped socket assembly (50) one respective electrical pole is provided in the form of a slip ring section design (76, 77) integrally formed for all socket inserts on either side of the longitudinal axis (B-B) of the bar, and that a protective conductor contact bar (78) in contact with the associated socket insert poles (66, 67) is disposed in the area of said longitudinal axis (B-B) of the bar.

## Revendications

1. Ensemble de prises de courant électrique (10 ;50) constitué d'un boîtier (11 ;57) comprenant des inserts de prise (16 à 18 ; 51 à 54) qui comprennent au moins deux pôles de raccordement pour l'établissement d'un contact électrique de pôles d'une ligne de raccordement (12 ;58) à plusieurs pôles qui s'étend dans le boîtier, au moyen de fiches correspondantes à plusieurs pôles, chaque insert de prise (16 à 18 ; 51 à 54) étant mobile en rotation par rapport au boîtier (11 ; 57) autour d'un axe (A) qui s'étend parallèlement au sens d'enfichage d'une fiche, caractérisé en ce que
les pôles de raccordement de chaque insert de prise (16 à 18 ; 51 à 54) peuvent être raccordés aux pôles de la ligne de raccordement (12 ; 58) dans la zone des inserts de prise par l'intermédiaire d'un agencement de contact frottant comprenant des sections d'anneau de frottement (76, 77) opposées l'un de l'autre et séparées, et, de ce fait, chaque insert de prise étant mobile en rotation sans limitation.

2. Ensemble selon la revendication 1, caractérisé en ce que chaque insert de prise (16 à 18 ; 51 à 54) est verrouillable par encliquetage avec le boîtier (11 ;57) dans des positions relatives de rotation prédéterminées.

3. Ensemble selon la revendication 2, caractérisé en ce que, dans au moins une position relative de rotation prédéterminée de chaque insert de prise (16 à 18 ; 51 à 54), l'agencement de contact frottant (76 ; 77) ne présente pas de contact avec les pôles associés de la ligne de raccordement (12 ; 58).

4. Ensemble selon la revendication 2 ou 3, caractérisé en ce que chaque insert de prise (16 à 18 ; 51 à 54), à partir d'une position d'encliquetage, peut de nouveau être verrouillé après une rotation quelconque de 45°.

5. Ensemble selon l'une des revendications 2 à 4, caractérisé en ce que sur chaque insert de prise (16 à 18 ; 51 à 54) au moins un ergot radial d'encliquetage (73) est prévu pour l'engagement adapté des encliquetages (71) prévus sur le boîtier.

6. Ensemble selon l'une des revendications 1 à 4, caractérisé en ce que pour l'insert de prise (16, 17, 18) il est prévu un profil central d'encliquetage (44) sur lequel s'applique au moins un élément d'encliquetage (46) disposé sur l'insert de prise (16, 17, 18).

7. Ensemble selon la revendication 6, caractérisé en ce que le profil d'encliquetage (44) est formé sur un fond de boîtier (43) de l'ensemble de prises.

8. Ensemble selon la revendication 6 ou 7, caractérisé en ce que deux éléments d'encliquetage (46) diamétralement opposés sont prévus sur l'insert de prise (16, 17, 18).

9. Ensemble selon l'une des revendications 6 à 8, caractérisé en ce que chaque élément d'encliquetage (46) est agencé sous la forme d'un nez d'encliquetage obtenu par formage, qui peut être verrouillé par encliquetage de façon élastique avec le profil d'encliquetage en raison de son élasticité de matériau.

10. Ensemble selon l'une des revendications 6 à 9, caractérisé en ce que l'insert de prise (16, 17, 18) est guidé en rotation sur une partie de boîtier supérieure (31) et s'applique sur le profil d'encliquetage (44) par des nez d'encliquetage (46) formés sur le côté inférieur.

11. Ensemble selon l'une des revendications précédentes, caractérisé en ce que, dans le cas d'un ensemble de prises (50) en forme de barrette, il est prévu sur chacun des deux côtés de l'axe longitudinal (B-B) de la barrette un pôle électrique comme agencement de sections d'anneau de frottement (76, 77) formé d'un seul tenant pour tous les inserts de prise, et un rail de contact de conducteur de protection (78) disposé dans la région de l'axe longitudinal (B-B) de la barrette, ce rail étant en contact avec les pôles d'insert de prise (66, 67) associés.
